# DEMANDE DE BREVET EUROPEEN

(11) **EP 0 684 094 A1**
(43) Date de publication de la demande: **29.11.1995**
(21) Numéro de dépôt: 95401221.7
(22) Date de dépôt: 24.05.1995
(51) Int. Cl.: B21D 5/04

(54) **Plieuse**

(30) Priorité: 26.05.1994 FR 9406364
(71) Demandeur: Goubaud, Michel, F-44150 Saint Herblon (FR)
(72) Inventeur: Goubaud, Michel, F-44150 Saint Herblon (FR)
(74) Mandataire: CABINET BONNET-THIRION

(57) **Abrégé**

Il s'agit d'une plieuse du genre comportant un sommier (12), qui, formant bâti, est fixe, un serre-flanc (13), qui, articulé au sommier (12) par au moins deux ensembles d'articulation (14) distants l'un de l'autre, est mobile entre une position d'ouverture et une position de fermeture par rapport à celui-ci, et des moyens de verrouillage (15) propres à un verrouillage du serre-flanc (13) en position de fermeture.

Suivant l'invention, et conjointement, les ensembles d'articulation (14) sont établis à distance des extrémités du serre-flanc (13), il est associé des moyens de verrouillage (15) à chacun d'eux, et, au-delà de chacun de ces ensembles d'articulation (14) par rapport à l'espace qu'ils délimitent, il est prévu, entre le serre-flanc (13) et le sommier (12), une cale (40).

Application, notamment, aux travaux de zinguerie sur les chantiers de couverture.

## Description

La présente invention concerne d'une manière générale les plieuses, c'est-à-dire les machines ou appareils permettant d'assurer le pliage d'une quelconque feuille de métal.

Elle vise plus particulièrement, mais non nécessairement exclusivement, celles de ces plieuses qui sont destinées à des travaux de zinguerie sur les chantiers de couverture.

Ces plieuses comportent usuellement un sommier, parfois appelé sommier inférieur, qui, formant bâti, est fixe, un serre-flanc, parfois appelé sommier supérieur, qui, articulé au sommier par au moins deux ensembles d'articulation distants l'un de l'autre, est mobile entre une position d'ouverture pour laquelle il est écarté du sommier et une position de fermeture pour laquelle il est au contraire appliqué à celui-ci, et des moyens de verrouillage propres à un verrouillage du serre-flanc en position de fermeture.

Globalement, le sommier et le serre-flanc se présentent sous la forme de poutres allongées, pour être en mesure de permettre le traitement de feuilles de métal de relativement grande longueur.

L'un des problèmes à résoudre, dans ces conditions, tient à la flèche relative dont ils sont inévitablement l'objet l'un par rapport à l'autre entre deux appuis, et, donc, entre les deux ensembles d'articulation qui les relient.

Du fait de cette flèche, la feuille de métal à plier risque de n'être qu'imparfaitement serrée, et donc tenue, entre deux ensembles d'articulation, et son pliage risque donc dans ce cas de se faire dans de mauvaises conditions.

Pour surmonter cette difficulté, il a déjà été proposé d'équiper le serre-flanc d'un tendeur permettant de conférer par avance, par cambrure, à ce serre-flanc, une contre-flèche qui, à la fermeture, permet d'obtenir, entre les deux ensembles d'articulation, un serrage correct de la feuille de métal à plier.

C'est le cas, par exemple, dans le brevet français déposé le 20 décembre 1978 sous le No 78 35797 et publié sous le No 2 444 517.

Mais, ce tendeur peut s'avérer inefficace lorsque le serre-flanc présente une grande rigidité, ou, autrement dit, un grand moment d'inertie transversal, et c'est le cas, notamment, s'il est constitué d'un tronçon de profilé à section transversale en caisson.

Il a également été proposé de multiplier le nombre d'ensembles d'articulation entre le serre-flanc et le sommier, pour limiter la distance entre deux ensembles d'articulation successifs, et, ainsi, limiter la flèche relative que sont susceptibles de prendre entre eux le serre-flanc et le sommier entre de tels ensembles d'articulation.

C'est le cas, par exemple, dans le brevet américain No 4 557 132.

Mais, dans ce cas, le coût et le poids de l'ensemble se trouvent inévitablement augmentés en conséquence, à raison du nombre d'ensembles d'articulation mis en oeuvre.

En outre, la feuille de métal à plier ne peut pas s'engager entre deux quelconques successifs de ces ensembles d'articulation.

Il en résulte, d'une part, la nécessité, au détriment, encore, du poids et du coût, aussi bien qu'au détriment de l'encombrement transversal de l'ensemble, d'allonger en U les ensembles d'articulation, pour que la feuille de métal à plier puisse au moins s'étendre en largeur à la faveur du coude de ceux-ci, et, cependant, d'autre part, une inévitable limitation en largeur des feuilles de métal susceptibles d'être réellement traitées.

La présente invention a d'une manière générale pour objet une disposition permettant d'éviter ces inconvénients.

De manière plus précise, elle a pour objet une plieuse du genre comportant un sommier, qui, formant bâti, est fixe, un serre-flanc, qui, articulé au sommier par au moins deux ensembles d'articulation distants l'un de l'autre, est mobile entre une position d'ouverture pour laquelle il est écarté du sommier et une position de fermeture pour laquelle il est au contraire appliqué à celui-ci, et des moyens de verrouillage propres à un verrouillage du serre-flanc en position de fermeture, cette plieuse étant d'une manière générale caractérisée en ce que, conjointement, les ensembles d'articulation sont établis à distance des extrémités du serre-flanc, il est associé des moyens de verrouillage à chacun d'eux, et, au-delà de chacun des ensembles d'articulation par rapport à l'espace qu'ils délimitent, il est prévu, entre le serre-flanc et le sommier, une cale.

En pratique, cette cale est portée par le serre-flanc.

Quoi qu'il en soit, elle conduit ce serre-flanc à prendre une cambrure dont il résulte une contre-flèche de nature à contrecarrer la flèche relative dont ce serre-flanc et le sommier sont l'objet l'un par rapport à l'autre au serrage entre deux ensembles d'articulation.

En effet, prenant appui sur la cale correspondante, les moyens de verrouillage associés à chacun de ces ensembles d'articulation appuient sur le serre-flanc dans le sens pour lequel, entre les deux ensembles d'articulation, ils sollicitent ce serre-flanc, et, donc, notamment, la partie médiane de celui-ci, en direction du sommier.

Il est ainsi avantageusement possible d'assurer un serrage correct de la feuille de métal à plier entre les deux ensembles d'articulation, même si le serre-flanc et le sommier ont une grande rigidité.

Il est conjointement avantageusement possible de se satisfaire de seulement deux ensembles d'articulation entre le serre-flanc et le sommier, et, donc, de permettre au moindre coût le pliage de feuilles de métal de largeur quelconque dont la longueur est simplement inférieure à la distance séparant l'un de l'autre ces deux ensembles d'articulation pour leur passage entre ceux-ci.

Les caractéristiques et avantages de l'invention ressortiront d'ailleurs de la description qui va suivre, à titre d'exemple, en référence aux dessins schématiques annexés sur lesquels :
la figure 1 est une vue partielle en élévation d'une plieuse suivant l'invention ;
la figure 2 est un diagramme explicatif du mode d'intervention des cales mises en oeuvre dans cette plieuse ;
la figure 3 reprend, à échelle supérieure, le détail de la figure 1 repéré par un encart III sur cette figure 1 ;
la figure 4 est une vue partielle de bout de la plieuse suivant l'invention, en position de fermeture ;
la figure 5 est une vue partielle de bout analogue à celle de la figure 4, pour la position d'ouverture de la plieuse suivant l'invention ;
les figures 6 et 7 sont, à échelle supérieure, des vues partielles en coupe transversale de la plieuse suivant l'invention, en position de fermeture, suivant chacune respectivement les lignes VI-VI et VII-VII de la figure 1.

Tel qu'illustré sur ces figures, il s'agit, globalement, d'assurer le pliage, parallèlement à l'un de ses bords longitudinaux, et à proximité de celui-ci, d'une feuille de métal 10 de longueur L1 et de largeur L2.

De manière connue en soi, la plieuse 11 mise en oeuvre à cet effet comporte, globalement, un sommier 12, qui, formant bâti, est fixe, un serre-flanc 13, qui, articulé au sommier 12 par au moins deux ensembles d'articulation 14 distants l'un de l'autre d'une distance D, est mobile entre une position d'ouverture, schématisée en traits interrompus sur la figure 4 et représentée en traits continus sur la figure 5, pour laquelle il est écarté du sommier 12, et une position de fermeture, représentée en traits continus sur la figure 4 et sur les figures 6 et 7, pour laquelle il est au contraire appliqué à ce sommier 12, et, suivant des modalités décrites plus en détail ultérieurement, des moyens de verrouillage 15 propres à un verrouillage du serre-flanc 13 en position de fermeture.

Dans la forme de réalisation représentée, le sommier 12 et le serre-flanc 13 sont chacun formés par un tronçon de profilé à section transversale en caisson.

Il s'agit par exemple de tronçons de profilé extrudé en aluminium.

En pratique, ce sommier 12 et ce serre-flanc 13 ont une même longueur L3.

Pour permettre le pliage de la feuille de métal 10 suivant un angle aigu, le serre-flanc 13 forme, le long de son bord longitudinal avant 16, un bec 17 relativement effilé.

Il a donc, globalement, une section transversale en trapèze.

Dans la forme de réalisation représentée, le sommier 12 a, lui aussi, globalement, une section transversale en trapèze.

Sur la surface inférieure du sommier 12 sont rapportés, à distance l'un de l'autre, et, en pratique, en retrait, chacun respectivement, par rapport aux deux extrémités de ce sommier 12, deux piétements 18.

Pour permettre le pliage recherché, un tablier 19 se trouve articulé par un axe 20 au sommier 12, le long du bord longitudinal avant 21 de celui-ci.

Un tel tablier 19 ne relevant pas en propre de la présente invention, il ne sera pas décrit en détail ici.

Il suffira d'indiquer qu'il est équipé d'une poignée 22 pour en faciliter la manipulation, et que, pour en assurer la retenue à l'horizontale, à niveau avec le sommier 12, il lui est associé deux béquilles 23.

Dans la forme de réalisation représentée, sur la surface inférieure du serre-flanc 13 court, longitudinalement, à proximité de son bord longitudinal avant 16, une gorge 24, pour le logement d'une baguette de retenue 25 en matière synthétique.

De même, sur la surface supérieure du sommier 12, court, longitudinalement, à proximité de son bord longitudinal avant 21, une gorge 26, pour le logement d'une baguette de retenue 27 en matière synthétique.

Chacun des ensembles d'articulation 14 mis en oeuvre comporte, au dos du sommier 12, une console en C 28, qui, à l'une de ses extrémités, est solidaire d'une semelle 29 par laquelle elle est rapportée, par exemple à l'aide de vis 30, sur la face arrière de ce sommier 12, et qui, par son autre extrémité, surplombe le serre-flanc 13.

Par exemple, et tel que représenté, cette console en C 28 est formée par un flasque qui, convenablement découpé, s'étend globalement transversalement par rapport au sommier 12 et au serre-flanc 13.

Chacun des ensembles d'articulation 14 mis en oeuvre comporte, en outre, au dos du serre-flanc 13, un bras 32, qui, solidaire d'une semelle 33 par laquelle il est rapporté, par exemple à l'aide de vis 34, sur la face arrière de ce serre-flanc 13, est articulé par un axe 35 à la console en C 28 associée, dans la partie médiane de celle-ci.

Par exemple, et tel que représenté, ce bras 32 est formé d'un flasque qui, convenablement découpé, s'étend transversalement par rapport au serre-flanc 13 et au sommier 12.

Dans la forme de réalisation représentée, le bras 32 se prolonge vers l'avant par un doigt 36 qui, par une semelle 37, est solidarisé à la surface supérieure du serre-flanc 13, par exemple à l'aide de vis 38.

Suivant l'invention, et conjointement, les ensembles d'articulation 14 sont établis à distance des extrémités du serre-flanc 13, il est associé des moyens de verrouillage 15 à chacun d'eux, et, au-delà de chacun des ensembles d'articulation 14 par rapport à l'espace qu'ils délimitent, il est prévu, entre le serre-flanc 13 et le sommier 12, une cale 40.

En pratique, seuls deux ensembles d'articulation 14 sont prévus, à l'aplomb, chacun respectivement, des piétements 18.

Autrement dit, la distance D entre ces deux ensembles d'articulation 14 est inférieure à la longueur L3 du sommier 12 et du serre-flanc 13, et, suivant l'invention, il est prévu, de part et d'autre de ces ensembles d'articulation 14, entre le serre-flanc 13 et le sommier 12, une cale 40.

En pratique, cette cale 40 s'étend à compter du bord longitudinal avant 16 du serre-flanc 13, transversalement par rapport à ce serre-flanc 13, et elle est implantée à l'extrémité de celui-ci.

Dans la forme de réalisation représentée, chacune des deux cales 40 mises en oeuvre se présente sous la forme d'une plaquette parallélépipédique.

Il s'agit par exemple d'une plaquette en acier.

En pratique, chacune de ces deux cales 40 est rapportée sur le serre-flanc 13, sur la surface inférieure de celui-ci, par exemple à l'aide de vis 41.

Préférentiellement, mais non nécessairement obligatoirement, l'épaisseur E2 des cales 40 est choisie pour être en toute hypothèse supérieure à celle E1 des feuilles de métal 10 susceptibles d'être traitées.

Par exemple, cette épaisseur E2 est de l'ordre de 3 à 5 mm.

Suivant leur longueur L4, les cales 40 s'étendent sur une partie au moins de la largeur du serre-flanc 13.

Préférentiellement, mais nécessairement obligatoirement, elles s'étendent par exemple sur plus de la moitié de cette largeur.

Corollairement, la largeur L5 des cales 40, c'est-à-dire la dimension suivant laquelle ces cales 40 s'étendent suivant la longueur du serre-flanc 13 et du sommier 12, peut être réduite.

Par exemple, cette largeur L5 est de l'ordre de 10 à 15 mm.

Dans la forme de réalisation représentée, les moyens de verrouillage 15 associés à chacun des ensembles d'articulation 14 sont des moyens de verrouillage à genouillère.

De manière connue en soi, ils comportent une première bielle 42, qui, formée de flasques jumelés encadrant la console en C 28 correspondante, est articulée par un axe 43 à celle-ci, et une deuxième bielle 44, qui, articulée par un axe 45 à la bielle 42 précédente, est également articulée par un axe 46 au doigt 36 du bras 32 du serre-flanc 13.

Préférentiellement, et de manière connue en soi, la bielle 44 est réglable en longueur, en comportant par exemple à cet effet une tige filetée 47.

Les dispositions correspondantes étant bien connues par elles-mêmes, elles ne seront pas décrites plus en détail ici.

De même, et de manière connue en soi, il est associé, à chacun des ensembles d'articulation 14, un ressort compensateur 48, attelé, à l'une de ses extrémités, à la console en C 28 du sommier 12, et, à l'autre de ses extrémités, au bras 32 du serre-flanc 13.

Les bielles 42 des deux moyens de verrouillage 15 sont reliées l'une à l'autre par une barre 49, qui court parallèlement au serre-flanc 13, et qui, pour la manipulation de l'ensemble, est munie d'une poignée 50 dans sa zone médiane.

En service, la feuille de métal 10 à plier est insérée entre le serre-flanc 13 et le sommier 12 alors que, tel que schématisé en traits interrompus à la figure 4, le serre-flanc 13 est en position d'ouverture, et, par pivotement vers l'avant de la poignée 50, suivant la flèche F1 de la figure 4, le serre-flanc 13 est basculé en position de fermeture, suivant la flèche F2 de cette figure 4.

Au cours de ce basculement, l'axe 45 par lequel les deux bielles 42, 44 des moyens de verrouillage 15 sont articulées l'une à l'autre franchit la position de point mort correspondant à l'alignement des deux axes 43, 46 de ces bielles 42, 44, ce qui conduit au verrouillage recherché.

Ainsi que l'illustre le diagramme de la figure 2, les moyens de verrouillage 15 agissent alors sur le serre-flanc 13 dans un sens pour lequel, eu égard à l'appui fourni corollairement par les cales 40 mises en oeuvre suivant l'invention, ils sollicitent ce serre-flanc 13 en direction du sommier 12 en tout point de ce serre-flanc 13 entre les ensembles d'articulation 14, et, donc, notamment, dans sa zone médiane.

Par construction, il est fait en sorte que la force correspondante de serrage dans cette zone médiane reste suffisante pour un maintien correct de la feuille de métal 10 à plier.

Ainsi qu'on le notera, cette feuille de métal 10 peut avantageusement traverser, de part en part, sur toute sa longueur, la plieuse 11, sans être gênée par les ensembles d'articulation 14 de celle-ci.

Autrement dit, il ne résulte de ces ensembles d'articulation 14 aucune limitation en largeur L2 pour ces feuilles de métal 10.

Bien entendu, la présente invention ne se limite pas à la forme de réalisation décrite et représentée, mais englobe toute variante d'exécution.

Par exemple, les cales mises en oeuvre pourraient tout aussi bien être rapportées sur le sommier et/ou elles pourraient être longitudinalement profilées et/ou être longitudinalement et/ou transversalement fractionnées.

## Revendications

1. Plieuse du genre comportant un sommier (12), qui, formant bâti, est fixe, un serre-flanc (13), qui, articulé au sommier (12) par au moins deux ensembles d'articulation (14) distants l'un de l'autre, est mobile entre une position d'ouverture pour laquelle il est écarté du sommier (12), et une position de fermeture pour laquelle il est au contraire appliqué à celui-ci, et des moyens de verrouillage (15) propres à un verrouillage du serre-flanc (13) en position de fermeture, caractérisée en ce que, conjointement, les ensembles d'articulation (14) sont établis à distance des extrémités du serre-flanc (13), il est associé des moyens de verrouillage (15) à chacun d'eux, et, au-delà de chacun des ensembles d'articulation (14) par rapport à l'espace qu'ils délimitent, il est prévu, entre le serre-flanc (13) et le sommier (12), une cale (40).

2. Plieuse suivant la revendication 1, caractérisée en ce que la cale (40) s'étend à compter du bord longitudinal avant (16) du serre-flanc (13).

3. Plieuse suivant l'une quelconque des revendications 1, 2, caractérisée en ce que la cale (40) s'étend transversalement par rapport au serre-flanc (13).

4. Plieuse suivant l'une quelconque des revendications 1 à 3, caractérisée en ce que la cale (40) est implantée à l'extrémité du serre-flanc (13).

5. Plieuse suivant l'une quelconque des revendications 1 à 4, caractérisée en ce que la cale (40) est rapportée sur le serre-flanc (13).

6. Plieuse suivant l'une quelconque des revendications 1 à 5, caractérisée en ce que seuls deux ensembles d'articulation (14) sont prévus entre le serre-flanc (13) et le sommier (12).

7. Plieuse suivant l'une quelconque des revendications 1 à 6, caractérisée en ce que les moyens de verrouillage (15) associés à chacun des ensembles d'articulation (14) sont des moyens de verrouillage à genouillère.

8. Plieuse suivant l'une quelconque des revendications 1 à 7, caractérisée en ce que le sommier (12) et le serre-flanc (13) sont chacun formés par un tronçon de profilé à section transversale en caisson.

9. Plieuse suivant l'une quelconque des revendications 1 à 8, caractérisée en ce que, sur la surface inférieure du serre-flanc (13), court, longitudinalement, à proximité de son bord longitudinal avant (16), une gorge (24), pour le logement d'une baguette de retenue (25) en matière synthétique.

10. Plieuse suivant l'une quelconque des revendications 1 à 9, caractérisée en ce que, sur la surface supérieure du sommier (12), court, longitudinalement, à proximité de son bord longitudinal avant (21), une gorge (26), pour le logement d'une baguette de retenue (27) en matière synthétique.
